# FASCICULE DE BREVET EUROPEEN

(11) **EP 0 673 840 B1**
(45) Date de publication et mention de la délivrance du brevet: **21.05.1997**
(21) Numéro de dépôt: 95400525.2
(22) Date de dépôt: 13.03.1995
(51) Int. Cl.: B65D 1/02

(54) **Bouteille moulée en matière plastique et moule de fabrication**
Geformte Flasche aus Kunststoff und Formwerkzeug dafür
Plastic moulded bottle and mould for manufacturing it

(30) Priorité: 16.03.1994 FR 9403045
(43) Date de publication de la demande: 27.09.1995
(73) Titulaire: SOCIETE ANONYME DES EAUX MINERALES D'EVIAN, F-74503 Evian-les-Bains (FR)
(72) Inventeur: Colloud, Alain, F-74200 Reyvroz (FR); Petre, Jean-Marie, F-74890 Bons-en-Chablais (FR)
(74) Mandataire: Ramey, Daniel

(56) Documents cités:
- EP-A- 0 348 028
- WO-A-93/24377
- FR-A- 2 446 228
- GB-A- 2 034 663

## Description

L'invention concerne une bouteille moulée en matière plastique, destinée en particulier à contenir de l'eau plate ou non gazeuse, ou un autre liquide non gazéifié. Elle concerne également un moule de fabrication de cette bouteille.

Les bouteilles de ce type sont réalisées en une matière plastique telle par exemple que du PET (polytéréphtalate d'éthylène), du PVC (polychlorure de vinyle) ou autre, par des techniques bien connues d'injection-soufflage ou d'extrusion-soufflage. Elles comportent en général un goulot destiné à recevoir un bouchon de fermeture étanche, une paroi cylindrique à cannelures transversales et un fond dont la forme est conçue pour lui conférer une certaine résistance mécanique.

Il est notamment connu de former dans le fond d'une bouteille de ce type, une partie centrale rentrante bombée qui est raccordée à la paroi latérale cylindrique de la bouteille par une surface annulaire convexe d'appui au sol comportant des nervures ou des rainures radiales de rigidification (comme décrit par exemple dans les Brevets Français 2 219 077 et 2 300 707).

Cependant, ces fonds constituent toujours le point faible des bouteilles. En particulier, des essais de chute verticale de bouteilles pleines révèlent des taux de casse ou de rupture du fond de l'ordre de 70% pour des bouteilles en PVC tombant sur leur fond d'une hauteur d'un mètre.

Un autre inconvénient de ces fonds connus est leur faible résistance à une surpression interne, qui peut résulter d'une augmentation de la température de stockage des bouteilles pleines et/ou d'un retrait de la matière plastique des bouteilles au cours des deux ou trois semaines suivant leur fabrication et leur remplissage. La surpression interne dans une bouteille bouchée hermétiquement se traduit par une déformation du fond et un défaut de stabilité de la bouteille.

En outre, les bouteilles de ce type sont actuellement conditionnées et transportées en charges gerbées et palettisées, de sorte que les fonds des bouteilles des couches supérieures d'une charge reposent sur les bouchons des bouteilles des couches inférieures et sont soumis par ces derniers à des contraintes d'enfoncement et de poinçonnement, qui peuvent se traduire par des ruptures ou des déformations permanentes des fonds, par des inclinaisons des bouteilles dans la charge et par des défauts de stabilité des charges palettisées.

L'invention a notamment pour but d'éviter ou au moins de réduire ces inconvénients.

Elle a pour objet une bouteille moulée en matière plastique dont le fond présente une stabilité et une résistance à l'enfoncement améliorées.

Elle propose à cet effet une bouteille moulée en matière plastique comprenant un goulot destiné à recevoir un bouchon, une paroi latérale sensiblement cylindrique et un fond formé avec une partie centrale rentrante concave et une surface périphérique convexe qui comprend des rainures radiales et qui est raccordée à la partie centrale concave du fond par une surface annulaire sensiblement plane, les fonds des rainures radiales étant raccordées sensiblement tangentiellement à ladite surface annulaire plane.

Dans la présente description, la courbure d'une surface est toujours définie de l'intérieur vers l'extérieur de la bouteille, une surface concave ayant donc sa concavité tournée vers l'extérieur de la bouteille, une surface convexe ayant sa convexité tournée vers l'extérieur de la bouteille.

De façon surprenante, on a constaté qu'un fond de bouteille présentant la configuration définie ci-dessus a une résistance aux surpressions internes et aux contraintes de poinçonnement, ainsi qu'une stabilité, notablement supérieures à ce que l'on pouvait obtenir dans la technique antérieure.

C'est notamment grâce au raccordement tangentiel des rainures à la surface plane du fond que l'on peut empêcher ou réduire considérablement les déformations du fond sous l'effet des variations de pression dans la bouteille, et donc garantir sa stabilité.

Avantageusement, la largeur radiale de ladite surface annulaire plane est supérieure au rayon de la partie centrale concave du fond de la bouteille, et le diamètre de cette partie centrale concave du fond est inférieur au diamètre du bouchon prévu sur le goulot de la bouteille.

Dans un mode de réalisation préféré de l'invention, la surface périphérique convexe du fond est raccordée à la surface annulaire plane par une surface annulaire concave, et à la paroi latérale de la bouteille par une surface cylindrique convexe dont la génératrice est un arc de cercle à grand rayon de courbure.

A une extrémité, les fonds des rainures radiales formées dans la surface périphérique convexe sont raccordés tangentiellement à la surface de raccordement entre cette surface annulaire plane et ladite surface périphérique convexe.

A leur autre extrémité, les fonds des rainures radiales sont raccordés à la paroi de la bouteille par des surfaces concaves.

De façon générale, cette forme de fond de bouteille moulée en matière plastique permet d'améliorer d'un facteur 1,5 à 2 la résistance mécanique à l'enfoncement et à la surpression interne, et l'invention est applicable aux bouteilles à fond circulaire ou d'une autre forme, par exemple sensiblement rectangulaire ou carrée, polygonale ou autre.

L'invention propose également un moule de fabrication d'une bouteille du type précité, ce moule comprenant une paroi de fond formée avec une surface centrale saillante ou convexe, une surface périphérique concave comportant des nervures radiales, et une surface annulaire sensiblement plane raccordant la surface centrale à la surface périphérique concave, les sommets des nervures radiales étant raccordés sensiblement tangentiellement à ladite surface annulaire plane.

De préférence, la largeur radiale de la surface annulaire plane du fond du moule est supérieure au rayon de la surface centrale saillante du fond du moule.

De façon générale, les caractéristiques du fond de la bouteille se retrouvent, avec une inversion de forme pour les courbures, sur le fond du moule.

L'invention sera mieux comprise et d'autres caractéristiques, détails et avantages de celle-ci apparaitront plus clairement à la lecture de la description qui suit, faite à titre d'exemple en référence aux dessins annexés, dans lesquels :
la figure 1 est une vue schématique en élévation d'une bouteille en matière plastique à laquelle l'invention est applicable;
la figure 2 est une demi-vue schématique en coupe axiale du fond de cette bouteille, représenté à plus grande échelle;
la figure 3 est une vue partielle en coupe selon la ligne III-III de la figure 2;
les figures 4 et 5 sont des vues schématiques en élévation et de dessous du fond d'une bouteille à section sensiblement rectangulaire;
la figure 6 est une vue schématique partielle en coupe axiale d'un moule de fabrication d'une bouteille selon l'invention.

La bouteille 10 de la figure 1, destinée à contenir de l'eau minérale plate ou non gazeuse, est de forme classique et est réalisée en une matière classique telle que du PET (poly-téréphtalate d'éthylène) par injection-soufflage ou extrusion-soufflage.

Cette bouteille comprend essentiellement un goulot fileté 12 destiné à recevoir un bouchon vissé 14 de fermeture étanche, une partie supérieure 16 tronconique reliant le goulot 12 à une paroi latérale cylindrique 18 à section circulaire, et un fond 20, la paroi latérale cylindrique 18 de la bouteille étant formée avec des cannelures transversales 22 de rigidification et avec un rétreint de préhension 24 prévu sensiblement à mi-hauteur.

Le fond 20 de la bouteille (figure 2) est à contour circulaire et comprend une partie centrale rentrante 26 de forme concave (à concavité tournée vers l'extérieur de la bouteille comme indiqué plus haut) qui est raccordée à la paroi latérale 18 de la bouteille par, successivement, une surface annulaire plane 28 et par une surface périphérique convexe 30 qui forme une surface d'appui de la bouteille sur un support quelconque 32, le fond de la bouteille comprenant en outre une surface annulaire concave 34 de raccordement entre la surface annulaire plane 28 et la surface périphérique convexe 30, et une surface cylindrique 36 convexe de raccordement entre ladite surface périphérique convexe 30 et la paroi cylindrique 18 de la bouteille.

Des rainures radiales 38 sont formées dans ladite surface périphérique convexe 30, ces rainures (qui sont des rainures à l'extérieur de la bouteille et qui forment des nervures en saillie à l'intérieur de la bouteille) étant régulièrement réparties sur la périphérie de la surface convexe 30, leur nombre étant compris entre 6 et 20 et étant de préférence de 9, 10 ou 11.

De façon plus précise, le profil du fond de la bouteille en coupe axiale peut être défini comme suit, en référence à la figure 2 :
la surface cylindrique convexe 36 qui relie la paroi cylindrique droite 18 de la bouteille à la surface convexe 30 d'appui sur un support, a une génératrice en arc de cercle dont le rayon de courbure R1 est relativement important, par exemple de l'ordre de 90 mm quand le rayon de la section droite de la paroi cylindrique 18 est de l'ordre de 45 mm.

Le profil de la surface convexe 30 est un arc de cercle de rayon R2, par exemple de l'ordre de 7 mm dans l'hypothèse évoquée plus haut, qui est raccordé tangentiellement à l'arc de cercle de rayon R1 définissant la surface 36.

L'arc de cercle de rayon R2 définissant le profil de la surface convexe 30 est raccordé tangentiellement à un arc de cercle de rayon R3 définissant le profil de la surface annulaire concave 34, ce rayon R3 étant de l'ordre de 20 mm dans l'hypothèse évoquée plus haut.

L'arc de cercle de rayon R3 définissant le profil de la surface 34 est raccordé tangentiellement à la surface annulaire plane 28 qui s'étend perpendiculairement à l'axe longitudinal 40 de la bouteille, la distance d entre cette surface annulaire plane 28 et le plan transversal tangent à la surface convexe 30 étant de l'ordre de 3 à 4 mm dans l'hypothèse évoquée plus haut.

La partie centrale concave 26 du fond est définie, en coupe axiale, par un arc de cercle de rayon R4 qui est de l'ordre de 9 mm dans l'hypothèse évoquée plus haut, cet arc de cercle concave de rayon R4 étant raccordé à la surface annulaire plane 28 par une surface annulaire convexe 42 dont le profil en section axiale est défini par un arc de cercle de rayon R5 ayant une valeur de l'ordre de 5 mm dans la même hypothèse que précédemment.

Chaque rainure radiale 38 est à section transversale en V (figure 3) à fond arrondi 44, les parois latérales 46 de chaque rainure faisant entre elles un angle de l'ordre de 70° dans l'hypothèse évoquée plus haut et étant raccordées à la surface convexe 30 par des arrondis 48 à faible rayon de courbure (d'environ 1 mm dans l'hypothèse évoquée plus haut).

Le nombre des rainures radiales 38 étant compris entre 6 et 20, l'angle au centre a entre les axes de deux rainures consécutives est compris entre 60° et 18°.

Le profil du fond 44 de chaque nervure radiale peut être défini (figure 2) par un arc de cercle convexe de rayon R6 raccordé tangentiellement à la surface annulaire plane 28 par un arc de cercle concave de rayon R7 et raccordé à la surface cylindrique 36 par un arc de cercle concave de rayon R8 et un arc de cercle convexe de rayon R9, l'arc de cercle de rayon R9 étant raccordé tangentiellement à l'arc de cercle de rayon R1 de la surface 36 et à l'arc de cercle de rayon R8, ce dernier étant lui-même raccordé tangentiellement à l'arc de cercle de rayon R6.

Le fond 44 de chaque nervure radiale est raccordé tangentiellement à la surface annulaire plane 28 du fond de la bouteille et à la surface annulaire concave 34 de raccordement entre cette surface annulaire plane 28 et la surface convexe 30 d'appui sur un support 32.

C'est grâce à ce raccordement tangentiel des fonds des rainures 38 à la surface annulaire plane 28 que l'on peut empêcher des déformations du fond vers le haut ou vers le bas sous l'effet des variations de pression dans une bouteille pleine et bouchée, et que l'on peut maintenir la partie plane 28 du fond à une distance d sensiblement constante de la surface d'appui 32 de la bouteille (les variations de pression dues au retrait de la matière ou aux variations de température étant inférieures à 0,5 bar pour une bouteille contenant de l'eau plate), cette distance restant sensiblement la même que la bouteille soit vide ou pleine.

Dans l'hypothèse chiffrée évoquée plus haut, le rayon R6 peut être de l'ordre de 5 mm, le rayon R7 de l'ordre de 45 mm, le rayon R8 de l'ordre de 5,5 mm et le rayon R9 de l'ordre de 1,5 mm.

La partie centrale concave 26 du fond de la bouteille a un diamètre assez nettement inférieur à celui du bouchon 14 de la bouteille (par exemple de l'ordre de 18-20 mm quand le bouchon a un diamètre de l'ordre de 30 mm) et est raccordée à la surface annulaire plane 28 dont l'étendue ou largeur radiale est avantageusement supérieure au rayon de la partie centrale concave 26 du fond.

La résistance du fond de la bouteille aux contraintes de poinçonnement dans le cas d'une charge gerbée et palettisée en est largement accrue. Il en résulte que la stabilité de la charge gerbée et palettisée en est améliorée.

La tenue de la bouteille au stockage est également améliorée, aucune déformation en gîte (inclinaison par rapport à la verticale) n'étant constatée après sept jours de stockage à 40°C.

En outre, aucune rupture du fond n'a été constatée lors des essais de chutes verticales sur une hauteur d'un mètre (bouteilles en PET remplies d'eau plate et fermées hermétiquement).

Dans la forme de réalisation des figures 4 et 5, la bouteille est à section sensiblement rectangulaire à côtés incurvés convexes et son fond 20 est à contour sensiblement rectangulaire curviligne, défini par deux grands côtés 50 convexes et deux petits côtés 52 convexes, raccordés par des arrondis ou arcs de cercle convexes 54.

Comme précédemment, le fond 20 comprend une partie centrale concave rentrante 26, raccordée par une surface annulaire plane 28 à une surface périphérique convexe 30 d'appui sur une surface de support, et des nervures radiales 38 formées dans cette surface convexe 30 et régulièrement réparties.

Comme on le voit bien en figure 5, des rainures radiales 38 sont formées le long des diagonales 56 du fond 20. Le nombre de rainures est avantageusement compris entre 12 et 16 (il est de 14 dans l'exemple représenté), et peut varier entre 8 ou 10 et 20 en fonction de la forme et des dimensions du fond.

Pour le reste, les caractéristiques du fond de la bouteille des figures 4 et 5 sont les mêmes que celles déjà décrites de la bouteille des figures 1 à 3.

On a représenté schématiquement en figure 6 une vue partielle en coupe axiale d'un moule de fabrication d'une bouteille selon l'invention, telle que celle des figures 1 à 3.

Le moule 60 comprend une paroi de fond 62 dont la face interne comprend une surface centrale saillante 64 de forme convexe, une surface périphérique concave 66 comportant des nervures radiales 68 régulièrement réparties, et une surface annulaire sensiblement plane 70 qui relie la surface centrale convexe 64 à la surface périphérique concave 66, celle-ci étant raccordée à la surface périphérique interne 72 du moule.

De façon générale, les formes de la face interne du fond de moule correspondent à celles du fond de la bouteille des figures 1 à 3, avec une inversion pour les courbures, les surfaces concaves du fond du moule correspondant à des surfaces convexes du fond de la bouteille, et inversement, et les nervures radiales 68 du fond du moule correspondant aux rainures radiales 38 du fond de la bouteille.

## Revendications

1. Bouteille moulée en matière plastique, comprenant un goulot (12) destiné à recevoir un bouchon (14), une paroi latérale (18) sensiblement cylindrique et un fond (20) formé avec une partie centrale (26) rentrante ou concave et une surface périphérique convexe (30) qui comprend des rainures radiales (38) et qui est raccordée à la partie centrale concave (26) du fond par une surface annulaire sensiblement plane (28), les fonds (44) des rainures radiales (38) étant raccordés sensiblement tangentiellement à ladite surface annulaire plane (28).

2. Bouteille selon la revendication 1, caractérisée en ce que la largeur radiale de ladite surface annulaire plane (28) est supérieure au rayon de la partie centrale concave (26) du fond.

3. Bouteille selon la revendication 1 ou 2, caractérisée en ce que le diamètre de la partie centrale concave (26) du fond est inférieur au diamètre du bouchon (14) vissable sur le goulot de la bouteille.

4. Bouteille selon l'une des revendications précédentes, caractérisée en ce que la surface périphérique convexe (30) du fond est raccordée à la surface annulaire plane (28) par une surface annulaire concave (34).

5. Bouteille selon l'une des revendications précédentes, caractérisée en ce que la surface périphérique convexe (30) du fond est raccordée à la paroi latérale (18) par une surface cylindrique convexe (36) dont la génératrice est un arc de cercle à grand rayon de courbure.

6. Bouteille selon l'une des revendications précédentes, caractérisée en ce que les fonds (44) des rainures radiales (38) formées dans la surface périphérique convexe (30) sont raccordés tangentiellement à la surface (34) de raccordement entre la surface annulaire plane (28) du fond et la surface périphérique convexe (30).

7. Bouteille selon l'une des revendications précédentes, caractérisée en ce que les fonds (44) des rainures radiales (38) sont raccordés à la paroi latérale (18, 36) de la bouteille par des surfaces convexes puis concaves.

8. Bouteille selon l'une des revendications précédentes, caractérisée en ce que les rainures radiales (38) ont une section transversale en V.

9. Bouteille selon l'une des revendications précédentes, caractérisée en ce que le profil du fond (44) de chaque rainure radiale (38) comprend un arc de cercle convexe relié par un arc de cercle concave à la surface annulaire plane (28) du fond de la bouteille et par des arcs de cercle convexe puis concave à la paroi latérale de la bouteille.

10. Bouteille selon l'une des revendications précédentes, caractérisé en ce que son fond (20) est à contour circulaire et le nombre de rainures radiales (38) est compris entre 6 et 20, et est en particulier de 9, 10 ou 11.

11. Bouteille selon l'une des revendications 1 à 9, caractérisée en ce que son fond (20) est à contour sensiblement polygonal, par exemple carré ou rectangulaire et comprend des rainures radiales (38) régulièrement réparties.

12. Bouteille selon la revendication 11, caractérisé en ce que des rainures radiales (38) s'étendent le long des diagonales (56) du fond.

13. Bouteille selon la revendication 11 ou 12, caractérisée en ce que le nombre de rainures radiales (38) est compris entre 8 ou 10 et 20, en particulier entre 12 et 16.

14. Bouteille selon l'une des revendications précédentes, caractérisée en ce que, quand elle est pleine, ladite surface annulaire plane (28) reste sensiblement à la même distance axiale (d) du fond de la surface périphérique convexe (30) que quand la bouteille est vide.

15. Moule de fabrication d'une bouteille selon l'une des revendications précédentes, comprenant une paroi de fond (62) formée avec une surface centrale (64) saillante ou convexe, une surface périphérique concave (66) comportant des nervures radiales (68) et une surface annulaire plane (70) reliant la surface centrale (64) à la surface périphérique concave (66), les sommets des nervures radiales (68) étant raccordés sensiblement tangentiellement à ladite surface annulaire plane (70).

## Claims

1. A molded plastics bottle, comprising a neck (12) designed to receive a top (14), a substantially cylindrical side wall (18), and a bottom (20) formed with a concave or indented central portion (26) and a convex peripheral surface (30) which includes radial grooves (38) and which connects with the concave central portion (26) of the bottom via a substantially plane annular surface (28), the bottom (44) of each radial groove (38) connecting substantially tangentially with said plane annular surface (28).

2. A bottle according to claim 1, characterized in that the radial width of said plane annular surface (28) is greater than the radius of the concave central portion (26) of the bottom.

3. A bottle according to claim 1 or 2, characterized in that the diameter of the concave central portion (26) of the bottom is smaller than the diameter of the top (14) for screwing onto the neck of the bottle.

4. A bottle according to any preceding claim, characterized in that the convex peripheral surface (30) of the bottom connects with the plane annular surface (28) via a concave annular surface (34).

5. A bottle according to any preceding claim, characterized in that the convex peripheral surface (30) of the bottom connects with the side wall (18) via a convex cylindrical surface (36) whose generator line is a circular arc having a large radius of curvature.

6. A bottle according to any preceding claim, characterized in that the bottom (44) of each radial groove (38) formed in the convex peripheral surface (30) connects tangentially with the connecting surface (34) between the plane annular surface (28) of the bottom and the convex peripheral surface (30).

7. A bottle according to any preceding claim, characterized in that the bottom (44) of each radial groove (38) connects with the side wall (18, 36) of the bottle via a convex surface followed by a concave surface.

8. A bottle according to any preceding claim, characterized in that the radial grooves (38) have a V-shaped cross-section.

9. A bottle according to any preceding claim, characterized in that the profile of the bottom (44) of each radial groove (38) comprises a convex circular arc connecting via a concave circular arc with the plane annular surface (28) of the bottom of the bottle and via a convex circular arc followed by a concave circular arc with the side wall of the bottle.

10. A bottle according to any preceding claim, characterized in that its bottom (20) has a circular outline and the number of radial grooves (38) lies in the range 6 to 20, and is in particular 9, 10 or 11.

11. A bottle according to any one of claims 1 to 9, characterized in that its bottom (20) has a substantially polygonal outline, e.g. square or rectangular and comprises evenly spaced radial grooves (38).

12. A bottle according to claim 11, characterized in that the radial grooves (38) extend along the diagonals (56) of the bottom.

13. A bottle according to claim 11 or 12, characterized in that the number of radial grooves (38) lies in the range 8 to 20 or 10 to 20, and in particular in the range 12 to 16.

14. A bottle according to any preceding claim, characterized in that, when it is full, said plane annular surface (28) remains at substantially the same axial distance (d) from the bottom of the convex peripheral surface (30) as when the bottle is empty.

15. A mold for making a bottle according to any preceding claim, comprising a bottom wall (62) formed with a convex or projecting central surface (64), a concave peripheral surface (66) including radial ribs (68) and a plane annular surface (70) connecting the central surface (64) to the concave peripheral surface (66), the top of the radial ribs (68) connecting substantially tangentially with said plane annular surface (70).

## Patentansprüche

1. Geformte Flasche aus Kunststoff, die einen zur Aufnahme eines Verschlusses (14) dienenden Hals (12), eine im wesentlichen zylindrische Seitenwand (18) und einen Boden (20) aufweist, der mit einem einspringenden oder konkaven zentralen Teil (26) und einer konvexen Umfangsfläche (30) geformt ist, die radiale Nuten (38) aufweist und an den konkaven zentralen Teil (26) des Bodens durch eine im wesentlichen ebene ringförmige Fläche (28) angeschlossen ist, wobei die Böden (44) der radialen Nuten (38) im wesentlichen tangential an diese ebene ringförmige Fläche (28) angeschlossen sind.

2. Flasche nach Anspruch 1, dadurch gekennzeichnet, daß die radiale Breite dieser ebenen ringförmigen Fläche (28) größer als der Radius des konkaven zentralen Teils (26) des Bodens ist.

3. Flasche nach Anspruch 1 oder 2, dadurch gekennzeichnet, daß der Durchmesser des konkaven zentralen Teils (26) des Bodens kleiner als der Durchmesser des auf den Hals der Flasche aufschraubbaren Verschlusses (14) ist.

4. Flasche nach einem der vorhergehenden Ansprüche, dadurch gekennzeichnet, daß die konvexe Umfangsfläche (30) des Bodens mit der ebenen ringförmigen Fläche (28) durch eine konkave ringförmige Fläche (34) verbunden ist.

5. Flasche nach einem der vorhergehenden Ansprüche, dadurch gekennzeichnet, daß die konvexe Umfangsfläche (30) des Bodens mit der Seitenwand (18) durch eine konvexe zylindrische Fläche (36) verbunden ist, deren Erzeugende ein Kreisbogen mit großem Krümmungsradius ist.

6. Flasche nach einem der vorhergehenden Ansprüche, dadurch gekennzeichnet, daß die Böden (44) der in der konvexen Umfangsfläche (30) geformten radialen Nuten (38) tangential an die Verbindungsfläche (34) zwischen der ebenen ringförmigen Fläche (28) des Bodens und der konvexen Umfangsfläche (30) angeschlossen sind.

7. Flasche nach einem der vorhergehenden Ansprüche, dadurch gekennzeichnet, daß die Böden (44) der radialen Nuten (38) an die Seitenwand (18, 36) der Flasche durch konvexe und dann konkave Flächen angeschlossen sind.

8. Flasche nach einem der vorhergehenden Ansprüche, dadurch gekennzeichnet, daß die radialen Nuten (38) einen V-förmigen Querschnitt aufweisen.

9. Flasche nach einem der vorhergehenden Ansprüche, dadurch gekennzeichnet, daß das Profil des Bodens (44) jeder radialen Nut (38) einen konvexen Kreisbogen aufweist, der durch einen konkaven Kreisbogen mit der ebenen ringförmigen Fläche (28) des Bodens der Flasche und durch einen konvexen und dann einen konkaven Kreisbogen mit der Seitenwand der Flasche verbunden ist.

10. Flasche nach einem der vorhergehenden Ansprüche, dadurch gekennzeichnet, daß ihr Boden (20) einen kreisförmigen Umriß hat und die Anzahl von radialen Nuten (38) 6 bis 20 und insbesondere 9, 10 oder 11 beträgt.

11. Flasche nach einem der Ansprüche 1 bis 9, dadurch gekennzeichnet, daß ihr Boden (20) einen im wesentlichen polygonalen, beispielsweise quadratischen oder rechteckigen Umriß hat und regelmäßig verteilte radiale Nuten (38) aufweist.

12. Flasche nach Anspruch 11, dadurch gekennzeichnet, daß sich radiale Nuten (38) längs der Diagonalen (56) des Bodens erstrecken.

13. Flasche nach Anspruch 11 oder 12, dadurch gekennzeichnet, daß die Anzahl von radialen Nuten (38) 8 oder 10 bis 20, insbesondere 12 bis 16 beträgt.

14. Flasche nach einem der vorhergehenden Ansprüche, dadurch gekennzeichnet, daß die ebene ringförmige Fläche (28) im vollen Zustand der Flasche im wesentlichen im selben axialen Abstand (d) vom Boden der konvexen Umfangsfläche (30) wie im leeren Zustand der Flasche bleibt.

15. Form zur Herstellung einer Flasche nach einem der vorhergehenden Ansprüche, die eine Bodenwand (62) aufweist, die mit einer vorspringenden oder konvexen zentralen Fläche (64), mit einer radiale Rippen (68) aufweisenden konkaven Umfangsfläche (66) und mit einer ebenen ringförmigen Fläche (70) geformt ist, die die zentrale Fläche (64) mit der konkaven Umfangsfläche (66) verbindet, wobei die Scheitel der radialen Rippen (68) im wesentlichen tangential an diese ebene ringförmige Fläche (70) angeschlossen sind.
